# EUROPÄISCHE PATENTSCHRIFT

(11) **EP 0 236 514 B1**
(45) Veröffentlichungstag und Bekanntmachung des Hinweises auf die Patenterteilung: **23.11.1988**
(21) Anmeldenummer: 86102588.0
(22) Anmeldetag: 28.02.1986
(51) Int. Cl.: B65D 21/02, B65D 43/20

(54) **Transport- und Lagerkasten aus Kunststoff**
Plastic transport and storage crate
Caisse de transport et de stockage en matière plastique

(43) Veröffentlichungstag der Anmeldung: 16.09.1987
(73) Patentinhaber: P & P Elektronik GmbH, D-8500 Nürnberg (DE); Stucki Kunststoffwerk und Werkzeugbau GmbH., D-32107 Bad Salzuflen (DE)
(72) Erfinder: Gelbe, Dietmar, D-5000 Köln 40 (DE); Korte, Klaus, D-4902 Bad Salzuflen 1 (DE)
(74) Vertreter: Junius, Walther, Dr.

(56) Entgegenhaltungen:
- GB-A- 2 047 207
- GB-A- 2 118 529

## Beschreibung

Die Erfindung betrifft einen Transport- und Lagerkasten aus Kunststoff, bestehend aus einem Boden und vier Seitenwänden, der an seinem oberen und/oder unteren Band mit Mitteln für ein verrutschungsfreies Stapeln versehen ist.

Transportkästen dieser Art sind in großer Vielzahl bekannt geworden, sie dienen für den Transport und die Lagerung der verschiedensten Güter und Waren. Meist weisen die vier Seitenwände gleiche Höhe auf, es sind aber auch Kästen bekannt geworden, bei denen eine der Seitenwände eine geringere Höhe oder einen großen Ausschnitt aufweist, damit aus unteren, in einem Stapel stehenden Kästen Waren entnommen werden können, ohne daß die darüber gestapelten Kästen erst aus dem Stapel herausgenommen werden. Derartige Transportkästen lassen sich jedoch dort nicht verwenden, wo sehr hochwertige Ware in Lagern möglichst staubfrei gelagert werden soll.

Dieses Problem ist auch in der Technik erkannt. Kästen mit einer halbhohen Vorderwand gemäß den GB-A-2 047 207 und 2 118 529 weisen deshalb an den Seitenwänden zwei Vorsprünge auf, in die von oben her Platten zum Verschließen des oberen Teiles der Vorderwand eingeschoben werden können. Das Einschieben dieser Platten muß von Hand erfolgen und erfordert einige Geschicklichkeit, wenn Kästen übereinandergestapelt sind. Dabei kann es aber vorkommen, daß sich die Unterkante der eingeschobenen Platte auf unter ihr befindlicher Ware aufsetzt, so daß hierdurch das Einschieben der Platte behindert wird oder gar unmöglich wird.

Die Erfindung vermeidet die Nachteile des Standes der Technik. Es ist die Aufgabe der Erfindung, einen Transport- und Lagerkasten zu schaffen, in welchem hochwertige Ware geschützt gelagert werden kann und auch aus im Stapel stehenden Kästen mit Robotern entnommen werden kann.

Die Erfindung besteht darin, daß bei einem Transportkasten der eingangs genannten Art die eine Vorderwand in ihrem unteren Bereich doppelwandig, in ihrem oberen Bereich offen und durch ein verschiebbares Wandstück verschließbar ausgeführt ist, daß diese Vorderwand zwei seitliche Führungsschienen für das verschiebbare Wandteil aufweist, die sich bis in den Zwischenraum der Doppelwand erstrecken, daß der verschiebbare Wandteil mindestens eine Nase aufweist, die als Begrenzungsanschlag hinter eine Abwinklung eines Teiles der Doppelwand greift und daß der verschiebbare Wandteil mindestens einen federnd angeordneten Nocken trägt, der in mindestens eine Rastausnehmung eingreift.

Ein derartiger Transport- und Lagerkasten kann, wenn er in einem Stapel steht, durch den offenen Teil der Vorderwand entladen werden, die im Kasten gelagerte Ware ist aber während der Lagerzeit durch das verschiebbare Wandstück gegen Verstaubung und andere äußere Einflüsse geschützt. Ein derartiger Transportkasten kann von Robotern aus einem Regal gezogen werden, geöffnet werden, entladen werden, bepackt werden und wieder verschlossen werden und auch wieder in sein Regal zurückgestellt werden, wobei jede dieser Tätigkeiten einzeln oder zusammen auch von Hand ausgeführt werden kann. Aber auch im Regal stehend kann der Kasten geöffnet, be-und/oder entladen und wieder geschlossen werden.

Zweckmäßig ist es, wenn der äußere Teil der Doppelwand eine nach unten offene Leiste trägt, in die ein Greifer des Roboters für den Öffnungsvorgang des verschiebbaren Wandstückes sowie für das Be- und Entladen haltend eingreift.

Damit der Greifer des Roboters den Transport-und Lagerkasten für die Arbeitsvorgänge zentrieren kann, ist es zweckmäßig, wenn in dem Hohlraum der unten offenen Leiste Rippen mit schrägen Stirnflächen angeordnet sind, die eine Zentrierung des Kastens gegenüber dem Greifer des Roboters bewirken.

Vorteilhaft ist es, wenn an der Außenseite der Leiste und/oder an dem äußeren Teil der Doppelwand ein Etikettenhalter und/oder eine maschinenlesbare Platte angeordnet sind, durch die es sowohl dem Roboter für die maschinelle Ent- und Beladung als auch einer Person ermöglicht wird, festzustellen, um welchen Kasten mit gleicher Ware es sich handelt.

Um das verschiebbare Wandteil einstückig zusammen mit Nocken und Nasen herstellen zu können, ist es zweckmäßig, wenn in dem verschiebbaren Wandteil Schlitze angeordnet sind, durch die aus Teilen des verschiebbaren Wandteiles federnde Zungen gebildet sind, die Nocken und/oder Nasen tragen.

Für ein leichtes maschinelles und manuelles Öffnen der Vorderwand durch Verschiebung des verschiebbaren Wandteiles ist es zweckmäßig, wenn der Transportkasten mit einer in Bodenhöhe umlaufenden Stapelrippe und mit einem an der Oberkante der Seitenwände angeordneten, die Stapelrippe umfassenden Stapelrand versehen ist und wenn der verschiebbareWandteil an seiner Oberkante eine Abwinklung trägt, die entsprechend dem Stapelrand geformt ist. Dann kann der Arm des Roboters an dieser Abwinklung sowohl für den Öffnungsvorgang als auch für den Schließvorgang angreifen.

Soll der Transportkasten von Robotern gestapelt werden oder in ein Regal eingestellt werden, so ist es zweckmäßig, wenn an dem Teil des Bodens, der der Seitenwand mit dem verschiebbaren Boden gegenüberliegt, und die ihn umgebende Stapelrippe leicht schräg gegenüber den anderen Bodenteilen gestaltet ist.

Das Wesen der vorliegenden Erfindung ist nachstehend anhand eines in der Zeichnung schematisch dargestellten Ausführungsbeispieles näher erläutert. Es zeigen:
Fig. 1 eine Seitenansicht des Transport- und Lagerkastens, im vorderen Bereich geschnitten,
Fig. 2 eine Stirnseitenansicht des Transport-und Lagerkastens, teilweise geschnitten,
Fig. 3 eine Ansicht von oben auf den Transport- und Lagerkasten, teilweise geschnitten,
Fig. 4 eine Ansicht des verschiebbaren Wandteiles von vorne,
Fig. 5 einen Schnitt durch den verschiebbaren Wandteil,
Fig. 6 einen Schnitt durch die Vorderwand des Transport- und Lagerkastens mit dem verschiebbaren Wandstück in Verschlußstellung,
Fig. 7 einen Schnitt entsprechend Fig. 6 mit in Offenstellung befindlichem verschiebbarem Wandteil.

Der Transport- und Lagerkasten besteht aus einem Boden 1, zwei Seitenwänden 2, der Rückwand 3 und der Vorderwand 4, die jedoch lediglich sich über den unteren Bereich der Frontseite des Kastens erstreckt und hier doppelwandig ausgebildet ist, und zwar durch eine äußere Wand 4A und eine innere Wand 4B. Diese beiden Wandteile 4A, 4B der Vorderwand 4 sind lediglich zu beiden Seiten miteinander verbunden, der Zwischenraum 5 zwischen der äußeren Vorderwand 4A und der inneren Vorderwand 4B ist nach oben offen, er weist den Spalt 6 auf, durch den das verschiebbare Wandteil 7 hindurchläuft, und er ist nach unten offen, damit eine Entformung des einstückig hergestellten Transport- und Lagerkastens nach dem Herstellungsvorgang möglich ist. Zu beiden Seiten des Zwischenraumes 5 und des Spaltes 6 sind Führungsschienen 8 angeordnet, in denen der verschiebbare Wandteil 7 läuft.

Dieser verschiebbare Wandteil 7 weist an seinem unteren Ende eine als Anschlag dienende Nase 9 auf und ist an seinem oberen Ende ebenso wie der Stapelrand 10 des Transportkastens geformt, nämlich durch zwei Abwinklungen 11, 12 so gestaltet, daß der obere Rand parallel versetzt zur Hauptfläche des verschiebbaren Wandteiles 7 angeordnet ist. An der Abwinklungsstelle 12 ist der Rand in Form einer Nase 13 etwas nach unten gezogen, so daß hier am verschiebbaren Wandteil 7 eine Griffausnehmung 14 entsteht.

Damit der verschiebbare Wandteil 7 in seiner Verschlußstellung stehenbleibt, wenn er in diese hochgeschoben ist, sind im Boden 15 jeder Führungsschiene 8 eine Ausnehmung 16 vorgesehen, in die ein an dem verschiebbaren Wandteil 7 befestigter Nocken 17 eingreift. Dieser Nocken 17 ist an einer Zunge 18 angebracht, die dadurch entstanden ist, daß ein Schlitz 19 in dem verschiebbaren Wandteil 7 vorgesehen ist. So kann das verschiebbare Wandteil einstückig mit der Zunge 18 und dem Nocken 17 hergestellt werden. Einstückig ist an dem verschiebbaren Wandteil 7 auch die als Anschlag dienende Nase 9 angeformt, die keilförmig sich nach unten verjüngend verläuft und nach oben hin eine senkrecht zur Wandfläche des verschiebbaren Wandteiles 7 verlaufende gerade Fläche aufweist.

Im Boden 15 der Führungsschiene 8 können auch noch weitere Rastausnehmungen 20 vorgesehen sein, wenn es erwünscht ist, daß das verschiebbare Wandteil 7 in Zwischenstellungen auf seinem Wege zwischen der völlig geöffneten und völlig geschlossenen Stellung der Vorderwand einrasten soll.

Vor der äußeren Wand 4A der Vorderwand 4 befindet sich eine Leiste 21, die zweckmäßigerweise an beiden Seiten und oben mit an der Vorderwand befindlichen Vertikalleisten verbunden ist. Zwischen dieser Leiste 21 und der äußeren Vorderwand 4A befindet sich ein Hohlraum 23, in den der Greifer des Roboters eingreift. Damit dieser beim Eingreifen den Kasten gegenüber den Armen des Roboters zentriert, ist die Leiste 21 schräg angeordnet, so daß der Hohlraum 23 sich nach oben hin verjüngt. Für eine seitliche Zentrierung sind im Inneren des Hohlraumes 23 Rippen 24 angeordnet, deren Stirnseite schräg verläuft. An der Außenseite der Leiste 21 befindet sich ein Etikettenhalter 25. An der Vorderwand 4A befindet sich eine maschinenlesbare Platte 26, vorzugsweise in Form eines Reflektorfeldes.

An den hinteren Ecken befinden sich Führungsnocken 27, welche einer Führung beim Transport auf Transportbändern dienen. Der hintere Teil 1A des Bodens 1 verläuft leicht schräg nach oben.

In manchen Fällen kann es zweckmäßig sein, wenn auch an der Rückwand eine nach unten offene Leiste angeordnet ist, damit Roboter den Transport- und Lagerkasten auch von der anderen Regalseite her betätigen können. Diese Ausführungsform hat aber auch den Vorteil, daß Vor- und Rückseite des Kastens nicht mehr sortiert in Prozesse eingegeben zu werden brauchen.

Dabei ist es vorteilhaft, wenn in dem Hohlraum der unten offenen Leiste Rippen mit schrägen Stirnflächen angeordnet sind. Ebenfalls ist es vorteilhaft, wenn an der Außenseite der Leiste und/oder an dem äußeren Teil der Doppelwand ein Etikettenhalter und/oder eine maschinenlesbare Platte angeordnet ist.

## Patentansprüche

1. Transport- und Lagerkasten aus Kunststoff, bestehend aus einem Boden und vier Wänden, der an seinem oberen und/oder unteren Rand mit Mitteln für ein verrutschungsfreies Stapeln versehen ist,
dadurch gekennzeichnet,
daß die Vorderwand (4) und/oder die Rückwand in ihrem unteren Bereich doppelwandig, in ihrem oberen Bereich offen und durch ein verschiebbares Wandteil (7) verschließbar ausgeführt ist,
daß diese Vorderwand (4) zwei seitliche Führungsschienen (8) für das verschiebbare Wandteil (7) aufweist, die sich bis in den Zwischenraum (5) der Doppelwand (4a, 4B) erstrecken,
daß der verschiebbare Wandteil (7) mindestens eine Nase (9) aufweist, die als Begrenzungsanschlag hinter eine Abwinklung eines Teiles der Doppelwand (4A, 4B) greift,
und daß der verschiebbare Wandteil (7) mindestens einen federnd angeordneten Nocken (17) trägt, der in mindestens eine Rastausnehmung (16) eingreift.

2. Transport- und Lagerkasten nach Anspruch 1,
dadurch gekennzeichnet,
daß der äußere Teil (4A) der Doppelwand (4A, 4B) eine nach unten offene Leiste (21) trägt.

3. Transport- und Lagerkasten nach Anspruch 2,
dadurch gekennzeichnet,
daß in dem Kohlraum (23) der unten offenen Leiste (21) Rippen (24) mit schrägen Stirnflächen angeordnet sind.

4. Transport- und Lagerkasten nach Anspruch 2,
dadurch gekennzeichnet,
daß an der Außenseite der Leiste (21) und/oder an dem äußeren Teil (4A) der Doppelwand (4A, 4B) ein Etikettenhalter (25) und/oder eine maschinenlesbare Platte (26) angeordnet ist.

5. Transport und Lagerkasten nach Anspruch 1,
dadurch gekennzeichnet,
daß in dem verschiebbaren Wandteil (7) Schlitze (19) angeordnet sind, durch die aus Teilen des verschiebbaren Wandteiles (7) federnde Zungen (18) gebildet sind, die Nocken (17) und/oder Nasen tragen.

6. Transport und Lagerkasten nach Anspruch 1,
dadurch gekennzeichnet,
daß der Transportkasten mit einer in Bodenhöhe umlaufenden Stapelrippe (28) und mit einem an der Oberkante der Seitenwände angeordneten, die Stapelrippe (28) umfassenden Stapelrand (10) versehen ist und
daß der verschiebbare Wandteil (7) an seiner Oberkante eine Abwinklung (11, 12) trägt, die entsprechend dem Stapelrand (10) geformt ist.

7. Transport und Lagerkasten nach Anspruch 1,
dadurch gekennzeichnet,
daß an dem Teil (1A) des Bodens (1), der der Vorderwand (4) mit dem verschiebbaren Wandteil gegenüberliegt, und die ihn umgebende Stapelrippe (28) leicht schräg gegenüber den anderen Bodenteilen gestaltet ist.

8. Transport- und Lagerkasten nach Anspruch 2,
dadurch gekennzeichnet,
daß auch an der Rückwand eine nach unten offene Leiste (21) angeordnet ist.

9. Transport- und Lagerkasten nach Anspruch 8,
dadurch gekennzeichnet,
daß in dem Hohlraum (23) der unten offenen Leiste (21) Rippen (24) mit schrägen Stirnflächen angeordnet sind.

10. Transport- und Lagerkasten nach Anspruch 8 und 9,
dadurch gekennzeichnet,
daß an der Außenseite der Leiste (21) und/oder an dem äußeren Teil (4A) der Doppelwand (4A, 4B) ein Etikettenhalter (25) und/oder eine maschinenlesbare Platte (26) angeordnet ist.

## Claims

1. A transport and storage crate made of synthetic resin material comprising a floor and four walls which is provided at its upper and/or lower edge with means for slip-free stacking, characterised in that the front wall (4) and/or the rear wall is designed to be double-walled in its lower region, and in its upper region is open and can be closed by a displaceable wall component (7),
that this front wall (4) has two lateral guide rails (8) for the displaceable wall component (7) which extend into the interspace (5) of the double wall (4A, 4B),
that the displaceable wall component (7) is provided with at least one projection (9) which, serving as a limiting stop, engages behind an angled portion of a part of the double wall (4A, 4B),
and that the displaceable wall component (7) is provided with at least one resiliently arranged boss (17) which engages into at least one catch opening (16).

2. A transport and storage crate as claimed in Claim 1,
characterised in that the outer part (4A) of the double wall (4A, 4B) carries a strip (21) which is open at the bottom.

3. A transport and storage crate as claimed in Claim 2,
characterised in that ribs (24) with sloping end faces are arranged in the cavity (23) of the strip (21) which is open at the bottom.

4. A transport and storage crate as claimed in Claim 2,
characterised in that a label holder (25) and/or a machine-readable plate (26) is arranged on the outside of the strip (21) and/or on the outer part (4A) of the double wall (4A, 4B).

5. A transport and storage crate as claimed in Claim 1,
characterised in that slots (19) are arranged in the displaceable wall component (7) by which resilient tongues (18) are formed from parts of the displaceable wall component (7) and which are provided with bosses (17) and/or projections.

6. A transport and storage crate as claimed in Claim 1,
characterised in that the transport crate is provided with a continuous stacking rib (28) arranged at the level of the floor, and with a stacking edge (10) which is arranged at the upper edge of the sidewalls and which embraces the stacking rib (28) and that the displaceable wall component (7) is provided at its upper edge with an angled portion (11, 12) which is shaped so as to correspond to the stacking edge (10).

7. A transport and storage crate as claimed in Claim 1,
characterised in that that part (1A) of the floor (1) which is opposite the front wall (4) with the displaceable wall component, and the surrounding stacking rib (28) incline slightly in comparison with the other parts of the floor.

8. A transport and storage crate as claimed in Claim 2,
characterised in that a strip (21), open at the bottom, is also provided on the rear wall.

9. A transport and storage crate as claimed in Claim 8,
characterised in that ribs (24) with slanting end faces are arranged in the cavity (23) of the strip (21) which is open at the bottom.

10. A transport and storage crate as claimed in claim 8 and 9,
characterised in that a label holder (25) and/or a machine-readable plate (26) is arranged on the outside of the pocket (21) and/or the outer part (4A) of the double wall (4A, 4B).

## Revendications

1. Caisse de manutention et de stockage en matière plastique, composée d'un fond et de quatre parois, et qui est munie, le long de son bord supérieur et/ou de son bord inférieur, de moyens permettant un empilement sans risque de glissement, caractérisée en ce que la paroi avant (4) et/ou la paroi arrière sont réalisées à double paroi dans leur région inférieure, tandis que, dans leur région supérieure, elles sont ouvertes et peuvent être obturées par une partie de paroi coulissante (7), en ce que cette paroi avant (4) présente deux rails de guidage latéraux (8) servant à recevoir la partie de paroi coulissante (7) et qui se prolongent jusque dans la cavité intercalaire (5) de la double paroi (4A, 4B), en ce que la partie de paroi coulissante (7) présente au moins un mentonnet (9) qui s'accroche, pour servir de butée de limitation, derrière un bord rabattu d'une partie de la double paroi et en ce que la partie de paroi coulissante (7) porte au moins un bossage (17) monté à ressort qui s'engage dans au moins un cran de verrouillage (16).

2. Caisse de manutention et de stockage selon la revendication 1, caractérisée en ce que la partie extérieure (4A) de la double paroi (4A, 4B) porte une moulure (21) qui s'ouvre vers le bas.

3. Caisse de manutention et de stockage selon la revendication 2, caractérisée en ce que, dans la cavité (23) de la moulure (21) qui s'ouvre vers le bas, sont disposées des nervures (24) présentant des surfaces frontales obliques.

4. Caisse de manutention et de stockage selon la revendication 2, caractérisée en ce que, sur la face extérieure de la moulure (21) et/ou sur la partie extérieure (4A) de la double paroi (4A, 4B), sont disposés un support d'étiquettes (25) et/ou une plaque (26) lisible par lecture machine.

5. Caisse de manutention et de stockage selon la revendication 1, caractérisée en ce que, dans la partie de paroi coulissante (7) sont prévues des fentes (19) qui donnent naissance à des languettes (18) élastiques prises dans des portions de la partie de paroi coulissante (7) et qui portent des bossages (17) et/ou des mentonnets.

6. Caisse de manutention et de stockage selon la revendication 1, caractérisée en ce que la caisse de manutention est munie d'une nervure d'empilement (28) périphérique située au niveau du fond et d'un rebord d'empilement (10) disposé le long du bord supérieur des parois latérales et qui entoure la nervure d'empilement (28), et en ce que la partie de paroi coulissante (7) porte, au niveau de son bord supérieur, un repli (11, 12) qui est d'une forme qui correspond à celle du bord d'empilement (10).

7. Caisse de manutention et de stockage selon la revendication 1, caractérisée en ce que la partie (1A) du fond (1) qui est à l'opposé de la paroi avant (4) munie de la partie de paroi coulissante et la nervure d'empilement (28) qui l'entoure sont de configuration légèrement inclinée par rapport aux autres parties du fond.

8. Caisse de manutention et de stockage selon la revendication 2, caractérisée en ce qu'une moulure ouverte vers le bas (21) est aussi prévue sur la paroi arrière.

9. Caisse de manutention et de stockage selon la revendication 8, caractérisée en ce que, dans la cavité (23) de la moulure (21) qui s'ouvre vers le bas, sont disposées des nervures (21) présentant des surfaces frontales obliques.

10. Caisse de manutention et de stockage selon les revendications 8 et 9, caractérisée en ce que, sur la surface extérieure de la moulure (21) et/ou sur la partie extérieure (4A) de la double paroi (4A, 4B), est disposé un support d'étiquettes (25) et/ou une plaque (26) lisible par lecture machine.
